# EUROPÄISCHE PATENTSCHRIFT

(11) **EP 1 297 908 B1**
(45) Veröffentlichungstag und Bekanntmachung des Hinweises auf die Patenterteilung: **25.02.2004**
(21) Anmeldenummer: 01123512.4
(22) Anmeldetag: 29.09.2001
(51) Int. Cl.: B21B 37/24, B21B 37/42

(54) **Verfahren zur Voreinstellung und Regelung der Bandplanheit beim flexiblen Einweg- und Reversierwalzen einer bandförmigen Materialbahn**
Method for presetting and controlling the strip flatness during the flexible one-way and reversible rolling of a strip of material
Procédé pour le préréglage et la régulation de la planéité d'une bande pendant le laminage à sens unique et réversible d'un matériau en forme de bande

(43) Veröffentlichungstag der Anmeldung: 02.04.2003
(73) Patentinhaber: ACHENBACH BUSCHHÜTTEN GmbH, 57223 Kreuztal (DE)
(72) Erfinder: Barten, Axel, Dipl.-Ing. (ETH), 57078 Siegen (DE); Stahl, Werner, Ing., 57223 Kreuztal (DE)
(74) Vertreter: Pürckhauer, Rolf, Dipl.-Ing.

(56) Entgegenhaltungen:
- EP-A- 0 738 548
- EP-A- 1 044 737
- DE-A- 10 037 867
- DE-A- 19 713 004
- DE-C- 4 331 261
- DE-C- 10 036 564
- HACHMANN B ET AL: "WALZEN BELASTUNGSOPTIMIERTER LAENGSPROFILE" UMFORMTECHNIK, 7. AACHENER STAHLCOLLOQUIUM, AACHEN,DE , 27. März 1992 (1992-03-27), Seiten 4.2-1-4.2-6, XP000856454
- PATENT ABSTRACTS OF JAPAN vol. 011, no. 247 (M-615), 12. August 1987 (1987-08-12) -& JP 62 057704 A (NIPPON STEEL CORP), 13. März 1987 (1987-03-13)
- PATENT ABSTRACTS OF JAPAN vol. 1995, no. 08, 29. September 1995 (1995-09-29) -& JP 07 116719 A (KAWASAKI STEEL CORP), 9. Mai 1995 (1995-05-09)
- HAUGER A: "Kostengünstiges Verfahren. Durch Flexibles Walzen belastungsgerecht erzeugte Blechdickenprofile" FERTIGUNG, LANDSBERG,DE, Bd. 23, Nr. 10, Oktober 1995 (1995-10), Seiten 40-42, XP001040097

## Beschreibung

Die Erfindung betrifft ein Verfahren zur Voreinstellung und Regelung der Bandplanheit beim flexiblen Einweg- und Reversierwalzen einer bandförmigen Materialbahn mittels mindestens eines Arbeitswalzenpaares zur Bildung eines Walzspaltes sowie zugeordneter Stützwalzen, Walzenanstell-, Walzenbiege-, Walzenverschiebe- und Ausbalanciervorrichtungen für die Walzen.

Die ständige Verbesserung der Umweltbedingungen, die Verknappung von Rohstoffen und die Forderung an die Industrie, Bauteile unterschiedlicher Art mit optimalen, produktspezifischen Eigenschaften kostengünstig herzustellen, bedingen die Entwicklung neuer Fertigungsverfahren, zu denen das sogenannte "Flexible Walzen" zu zählen ist, dessen Ziel es ist, Walzprodukte mit belastungs- und gewichtsoptimierten Querschnittsformen herzustellen. Das flexible Walzen, bei dem der Walzspalt während des Walzprozesses entsprechend dem sich über die Bandlänge ändernden Dickenprofil eines Walzbandes geregelt wird, ermöglicht die prozessverkürzende Herstellung von Bandmaterial mit einem errechneten, bauteilbezogenen, an den Belastungsfall angepassten Dickenprofil, das sich in Walzrichtung ändert. Derart hergestelltes Walzband aus Stahl und Nichteisenmetallen ist für Leichtbaubereiche wie den Automobilbau, die Luft- und Raumfahrttechnik und den Waggonbau geeignet (DE-Z Fertigung, 1995, Bd. 23, Heft 10, Seite 40-42).

Ist man beim herkömmlichen Walzen bestrebt, ein möglichst planes und ohne Profiländerungen über die gesamte Bandlänge ebenes Band zu erzeugen, will man beim flexiblen Walzen geregelte Banddickenänderungen über die Bandlänge unter Beibehaltung der Bandplanheit über die Bandbreite herstellen. Verfahren zur Erzeugung planer Bänder bei konstanter Banddicke nach dem Stand der Technik werden als hinreichend bekannt vorausgesetzt. Zur Einhaltung der Bandplanheit über die Bandbreite sind im gesamten Bereich der Banddickenänderungsrampe jedoch zusätzliche besondere Maßnahmen zur Voreinstellung erforderlich. Die mögliche Banddickenreduzierung kann zwischen einer geringen, den Walzprozeß noch stabil haltenden und einer maximalen Abnahme von über 50% geregelt ablaufen.

Die DE 100 36 564 C2 beschreibt ein Mehrwalzengerüst zum flexiblen Walzen von Bandmaterial mit einer Regelung der Arbeitswalzenbiegeeinrichtungen in Abhängigkeit von der Walzkraft und der Bandbreite. Mit zunehmender Stichabnahme und mit dem dadurch verbundenen Anstieg der Walzkraft über der durch flexibles Walzen in Walzrichtung erzeugten dickenprofilierten Rampe wird die positive Biegekraft an den Arbeitswalzen erhöht, um den Anteil der steigenden Walzendurchbiegung zu kompensieren. Dies ist Teil der Regelung der Bandplanheit über die Bandbreite. Entsprechend wird beim Zurückfahren der Stichabnahme die positive Arbeitswalzenbiegung wieder reduziert. Zur Erhöhung der Effektivität der Arbeitswalzenbiegung sind die Stützwalzen zum Ausgleich der auftretenden Walzdurchbiegung und zur Anpassung an die Bandbreite um gleiche oder unterschiedliche Strecken zur senkrechten Mittelebene des Walzgerüstes unabhängig voneinander in Achsrichtung verschiebbar.

Bei einem aus der DE 100 37 867 A1 bekannten Verfahren zum flexiblen Walzen eines Metallbandes werden während jedes Einstellens des Walzspalts oder unmittelbar danach die Biegelinien der Arbeitswalzen in Abhängigkeit vom eingestellten Walzspalt zur Erzielung einer Planheit des Metallbandes gesteuert.

Die DE 197 13 004 A1 beinhaltet ein Verfahren zur . Voreinstellung und Regelung der Planheit eines kontinuierlich gewalzten Walzbandes gleichbleibender Dicke, bei dem das Walzspaltprofil durch Stellwerte für das Walzspaltprofil anhand eines Walzspaltmodells ermittelt wird und in Ermangelung der Kenntnis der genauen funktionalen Beziehungen zwischen den Einflußgrößen Banddicke, Bandbreite, Arbeitswalzendurchmesser und Walzkraft das errechnete Walzspaltprofil oder eine äquivalente Größe mit einem Korrekturwert angepaßt bzw. adaptiert wird.

Die DE 43 31 261 C2 zeigt Möglichkeiten einer asymmetrischen Arbeitswalzenbiegeansteuerung für das herkömmliche Walzen von bandförmigem walzgut gleichbleibender Dicke zum Erzielen einer planen Materialbahn durch die Anwendung von je einem von der Größe der Kraft her gleichen Paar gleicher oder unterschiedlich großer Biegekräfte mit gleicher oder entgegengesetzter Wirkrichtung auf.

Der Erfindung liegt die Aufgabe zugrunde, ein Verfahren zur Voreinstellung und Regelung der Bandplanheit beim flexiblen Walzen einer bandförmigen Materialbahn mit dickenprofilierten Rampen in jedem Bandlängenabschnitt in Walzrichtung über die Bandbreite zu entwickeln.

Ausgehend von dem gattungsgemäßen Verfahren zur Voreinstellung und Regelung der Bandplanheit beim flexiblen Einweg- und Reversierwalzen einer bandförmigen Materialbahn wird diese Aufgabe erfindungsgemäß dadurch gelöst, daß beim Walzen einer Dickenrampe zur Einstellung einer gewünschten Bandprofilform über die Bandbreite die zugehörigen Einstellparameter durch Online-Zugriff auf eine mittels eines FEM-Modells offline erstellte, mehrdimensionale Datenmatrix für alle Stellbereiche der Walzkraft, der Walzenverschiebung und der. Biegeregler bei allen auftretenden Bandbreiten ermittelt werden.

Zur Reduktion der Datenmengen der mehrdimensionalen Datenmatrix können die durch ein FEM-Modell offline bestimmten Bandprofilformen auch für abgestufte Stellbereiche der Walzkraft, der Walzenverschiebung und der Biegeregler bei allen abgestuften Bandbreiten ermittelt werden.

Die sich einstellenden Bandprofilformen, Bandtemperaturen und Walzentemperaturen, die in einer mehrdimensionalen Datenmatrix abgelegt werden, werden zum Modellabgleich mittels Bildung eines Korrekturwertes herangezogen.

Zur Walzspalteinstellung kann neben der Walzenverschiebung eine asymmetrische Beaufschlagung der unteren und oberen Arbeitswalze durch je ein von der Größe der Kraft her gleiches Paar gleicher oder unterschiedlich großer Biegekräfte mit gleicher oder entgegengesetzter Wirkrichtung zur Anwendung kommen.

Das Verfahren zur Regelung der Bandplanheit kann beim flexiblen Walzen von kaltem oder temperiertem Bandmaterial zum Einsatz kommen.

## Patentansprüche

1. Verfahren zur Voreinstellung und Regelung der Bandplanheit beim flexiblen Einweg- und Reversierwalzen einer bandförmigen Materialbahn mittels mindestens eines Arbeitswalzenpaares zur Bildung eines Walzspaltes sowie zugeordneter Stützwalzen, Walzenanstell-, Walzenbiege-, Walzenverschiebe- und Ausbalanciervorrichtungen für die Walzen, **dadurch gekennzeichnet, daß** beim Walzen einer Dickenrampe zur Einstellung einer gewünschten Bandprofilform über die Bandbreite die zugehörigen Einstellparameter durch Online-Zugriff auf eine mittels eines FEM-Modells offline erstellte, mehrdimensionale Datenmatrix für alle Stellbereiche der Walzkraft, der Walzenverschiebung und der Biegeregler bei allen auftretenden Bandbreiten ermittelt werden.

2. Verfahren nach Anspruch 1, **dadurch gekennzeichnet, daß** zur Reduktion der Datenmengen der mehrdimensionalen Datenmatrix die durch ein FEM-Modell offline bestimmten Bandprofilformen für abgestufte Stellbereiche der Walzkraft, der Walzenverschiebung und der Biegeregler bei allen abgestuften Bandbreiten ermittelt werden.

3. Verfahren nach Anspruch 1 und 2, **dadurch gekennzeichnet, daß** beim Walzen einer Dickenrampe zur Einstellung einer gewünschten Bandprofilform über die Bandbreite die zugehörigen Einstellparameter online mittels eines FEM-Modells bestimmt werden.

4. Verfahren nach einem der Ansprüche 1 bis 3, **dadurch gekennzeichnet, daß** die sich einstellenden Bandprofilformen über die Bandbreite für alle Stellbereiche der Walzkraft, der Walzenverschiebung und der Biegeregler bei allen auftretenden Bandbreiten ermittelt und zum Daten- und/oder Modellabgleich mittels Bildung eines Korrekturwertes herangezogen werden.

5. Verfahren nach einem der Ansprüche 1 bis 4, **dadurch gekennzeichnet, daß** die sich einstellenden Bandprofilformen und Bandtemperaturen über die Bandbreite ermittelt, in einer mehrdimensionalen Datenmatrix abgelegt und zum Daten- und/oder Modellabgleich mittels Bildung eines Korrekturwertes herangezogen werden.

6. Verfahren nach einem der Ansprüche 1 bis 5, **dadurch gekennzeichnet, daß** die sich einstellenden Bandprofilformen und Walzentemperaturen über die Bandbreite ermittelt, in einer mehrdimensionalen Datenmatrix abgelegt und zum Daten- und/oder Modellabgleich mittels Bildung eines Korrekturwertes herangezogen werden.

7. Verfahren nach einem der Ansprüche 1 bis 6, **dadurch gekennzeichnet, daß** die sich einstellenden Bandprofilformen über die Bandbreite ermittelt und zum Online-Zugriff auf die zugehörigen Einstellparameter in einer mehrdimensionalen Datenmatrix für alle Stellbereiche der Walzkraft, der Walzenverschiebung und der Biegeregler bei allen auftretenden Bandbreiten abgelegt werden.

8. Verfahren nach einem der Ansprüche 1 bis 7, **dadurch gekennzeichnet, daß** zur Walzspalteinstellung neben der Walzenverschiebung eine asymmetrische Beaufschlagung der unteren und oberen Arbeitswalze durch je ein von der Größe der Kraft her gleiches Paar gleicher oder unterschiedlich großer Biegekräfte mit gleicher oder entgegengesetzter Wirkrichtung zur Anwendung kommt.

9. Verfahren zur Regelung der Bandplanheit beim flexiblen Walzen nach Anspruch 1 bis 8, **gekennzeichnet durch** den Einsatz beim flexiblen walzen von kalten oder temperierten, bandförmigen Materialbahnen.

## Claims

1. Method for presetting and controlling the surface evenness of strip material during flexible one-way and reverse rolling of a material sheet in strip form by means of at least one pair of working rollers for the formation of a roll gap and also associated support rollers, roller adjustment, bending and displacement devices and compensating devices for the rollers, **characterised in that** when rolling a thickness ramp for setting a desired strip profile form over the strip width, the associated adjustment parameters are determined by accessing online a multi-dimensional data matrix created offline by means of an FEM model for all regulating ranges of the rolling force, roller displacement and bending regulators in the case of all the strip widths that occur.

2. Method according to Claim 1, **characterised in that** the strip profile forms determined offline by an FEM model are determined for graduated regulating ranges of the rolling force, roller displacement and bending regulators in the case of all graduated strip widths to reduce the quantities of data of the multi-dimensional data matrix.

3. Method according to Claims 1 and 2, **characterised in that** when rolling a thickness ramp for setting a desired strip profile form over the strip width, the associated adjustment parameters are determined online by means of an FEM model.

4. Method according to one of Claims 1 to 3, **characterised in that** the strip profile forms occurring over the strip width are determined for all regulating ranges of the rolling force, roller displacement and bending regulators in the case of all the strip widths that occur and are used for data and/or model adjustment by forming a correction value.

5. Method according to one of Claims 1 to 4, **characterised in that** the strip profile forms and strip temperatures occurring over the strip width are determined, filed in a multi-dimensional data matrix and used for data and/or model adjustment by forming a correction value.

6. Method according to one of Claims 1 to 5, **characterised in that** the strip profile forms and rolling temperatures occurring over the strip width are determined, filed in a multi-dimensional data matrix and used for data and/or model adjustment by forming a correction value.

7. Method according to one of Claims 1 to 6, **characterised in that** the strip profile forms occurring over the strip width are determined and, for accessing the associated adjustment parameters online, are filed in a multi-dimensional data matrix for all regulating ranges of the rolling force, roller displacement and bending regulators in the case of all the strip widths that occur.

8. Method according to one of Claims 1 to 7, **characterised in that** for setting the roll gap besides the roller displacement, an asymmetric load is applied to the lower and upper working roller respectively by a pair of bending forces of equal or different magnitude, identical with respect to the magnitude of the force, with the same or opposite direction of action.

9. Method for controlling the surface evenness of strip material during flexible rolling according to Claims 1 to 8, **characterised by** the use of cold or temperature-controlled material sheets in strip form in flexible rolling.

## Revendications

1. Procédé de préréglage et de régulation de la planéité d'une bande lors du laminage flexible à sens unique et réversible d'une bande de matériau au moyen d'au moins une paire de cylindres de travail pour la formation d'une emprise, ainsi que de cylindres d'appui associés, de dispositifs de serrage de cylindre, de dispositifs de contreflexion de cylindre, de dispositifs de déplacement de cylindre et de dispositifs d'équilibrage des cylindres, **caractérisé en ce que**, lors du laminage d'une rampe d'épaisseur en vue d'établir une forme souhaitée du profil de la bande, on détermine sur la largeur de la bande le paramètre associé de réglage par accès en ligne à une matrice de données pluridimensionnelles établie hors ligne au moyen d'un modèle FEM pour tous les domaines de réglage de la force de laminage, du déplacement des cylindres et du régleur de flexion pour toutes les largeurs de bandes qui se produisent.

2. Procédé suivant la revendication 1, **caractérisé en ce que** pour la réduction des quantités de données de la matrice de données pluridimensionnelles, on détermine les formes de profil de bandes déterminées hors ligne par modèle FEM pour des domaines de réglages échelonnés de la force de laminage, du déplacement des cylindres et du régulateur de flexion pour toutes les largeurs de bandes étagées.

3. Procédé suivant les revendications 1 et 2, **caractérisé en ce que**, lors du laminage d'une rampe d'épaisseur, on détermine pour le réglage d'une forme de profilé de bande souhaitée sur la largeur de la bande les paramètres de réglage associés en ligne au moyen d'un modèle FEM.

4. Procédé suivant l'une des revendications 1 à 3, **caractérisé en ce que** l'on détermine les formes de profils de bande qui s'établissent sur la largeur de la bande pour tous les domaines de réglage de la force de laminage, du déplacement des cylindres et du régulateur de flexion pour toutes les largeurs de bandes qui se produisent et on en tire parti au moyen de la formation d'une valeur de correction pour la mise au point des données et/ou du modèle.

5. Procédé suivant l'une des revendications 1 à 4, **caractérisé en ce que** l'on détermine les formes de profils de la bande qui s'établissent et les températures de la bande sur la largeur de la bande, on les mémorise dans une matrice de données pluridimensionnelles et on en tire parti au moyen d'une formation d'une valeur de correction pour la mise au point de données et/ou du modèle.

6. Procédé suivant l'une des revendications 1 à 5, **caractérisé en ce que** l'on détermine les formes de profils de la bande qui s'établissent et les températures des cylindres sur la largeur de la bande, on les mémorise dans une matrice de données pluridimensionnelles et on en tire parti au moyen d'une formation d'une valeur de correction pour la mise au point des données et/ou du modèle.

7. Procédé suivant l'une des revendications 1 à 6, **caractérisé en ce que** l'on détermine les formes de profils de la bande qui s'établissent sur la largeur de la bande et pour avoir un accès en ligne aux paramètres de réglage associés, on les mémorise dans une matrice de données pluridimensionnelles pour tous les domaines de réglage de la force de laminage, du déplacement des cylindres et du régulateur de flexion pour toutes les largeurs de bandes qui se produisent.

8. Procédé suivant l'une des revendications 1 à 7, **caractérisé en ce que** pour régler l'emprise, on utilise, outre le déplacement des cylindres, une charge dissymétrique du cylindre de travail inférieur et du cylindre de travail supérieur par, respectivement, une paire, égale du point de vuede la force, de forces de flexion identiques ou différentes, ayant le même sens d'action ou des sens d'action opposés.

9. Procédé de régulation de la planéité d'une bande dans le laminage flexible suivant la revendication 1 à 8, **caractérisé par** l'utilisation dans le laminage flexible de bandes de matériau froides ou de températures modérées.
